# EUROPÄISCHE PATENTSCHRIFT

(11) **EP 1 926 179 B1**
(45) Veröffentlichungstag und Bekanntmachung des Hinweises auf die Patenterteilung: **07.07.2010**
(21) Anmeldenummer: 07021519.9
(22) Anmeldetag: 06.11.2007
(51) Int. Cl.: H01R 9/03, H01R 13/436, H01R 13/502

(54) **Steckverbinder für konfektionierte elektrische Leiter**
Connector for assembled electric conductors
Connecteur à fiches pour conducteurs électriques assemblés

(30) Priorität: 24.11.2006 DE 102006055534
(43) Veröffentlichungstag der Anmeldung: 28.05.2008
(73) Patentinhaber: Harting Electric GmbH & Co. KG, 32339 Espelkamp (DE)
(72) Erfinder: Sundermeier, Uwe, 32339 Espelkamp (DE)

(56) Entgegenhaltungen:
- EP-A- 0 352 087
- EP-A- 1 130 688
- DE-U1-202005 017 981
- US-A- 5 496 194
- US-A1- 2004 161 963

## Beschreibung

Die Erfindung betrifft einen Steckverbinder zum Anschluss für mehradrige konfektionierte elektrische Leiter, bei denen ein Ende der elektrischen Einzelleiter bereits fest mit einem Stift- oder Buchsenkontakt verbunden ist, wobei die Stift - oder Buchsenkontakte mit den elektrischen Einzelleitern in halb offene und längs eines Trägerkörpers ausgerichtete Kontaktkammern eingefügt sind.
Ein derartiger Steckverbinder weist eine erhebliche Erleichterung bei der Montage mit konfektionierten elektrischen Leitern auf.

### Stand der Technik

Aus der DE 20 2006 000 336 U1 ist ein Steckverbinder mit einer vereinfachten Kabelführung bekannt, bei dem ebenfalls elektrische Leiter, verbunden mit Stift- oder Buchsenkontakten, in halb-offene Kammern eines zylindrischen Grundkörpers eingelegt sind.

Weiterhin ist in der DE 20 2005 017 981 U1 - als nächstliegenden Stand der Technik angesehen eine Kontakthalterung für einen elektrischen Steckverbinder mit einem Kontaktträger für elektrische Kontakte an Kabellitzen beschrieben, bei dem eine zu einem Isolierkörper gehörende Isolierkörperhülse, stirnseitige Durchtrittsöffnungen für die elektrischen Kontakte aufweist.

Nachteilig wirkt sich bei den bekannten derartigen Steckverbindern aus, dass stets eine Fixierungshülse mit Bohrungen vorzusehen ist, durch die die Kontakte hindurchgesteckt werden müssen.

### Aufgabenstellung

Der Erfindung liegt daher die Aufgabe zugrunde, einen Steckverbinder für mit Stiftkontakten oder Buchsenkontakten konfektionierte elektrische Leiter zu entwickeln mit einer äußerst einfachen Handhabung bei reduzierten Bauteilen.

Diese Aufgabe wird dadurch gelöst, dass der Trägerkörper in eine ihn umgebende Steckerhülse eingefügt ist, wobei die Steckerhülse aus einem ersten Steckerteil und einem zweiten Steckerteil gebildet ist, die auf einer beidseitig offenen Trägerhülse angeordnet sind, und dass die in den Kontaktkammern des Trägerkörpers ausgerichteten Stift- oder Buchsenkontakte mittels entsprechend in der Trägerhülse angeordneter Längsrippen fixiert sind.

Vorteilhafte Ausgestaltungen der Erfindung sind in den Ansprüchen 2-5 angegeben.

Die mit der Erfindung erzielten Vorteile bestehen insbesondere darin, dass die ansonsten für diese Bauart erforderlichen Durchtrittsöffnungen eines isolierenden Steckergehäuses entfallen, durch die hindurch die Steckseite der mit Kabellitzen verbunden Stift- oder. Buchsenkontakte gesteckt werden müssen.
Der erfindungsgemäße Steckverbinder weist als Rundsteckverbinder ausgebildet, einen Trägerkörper mit darin axial angeordneten, halboffenen Kontaktkammern auf, in die Stift- oder Buchsenkontakte vorteilhafterweise eingelegt werden.
Anschließend wird der Trägerkörper in eine Steckerhülse eingeschoben, die aus einer Trägerhülse mit einem ersten und einem zweiten Steckerteil gebildet ist, eingeschoben. Und anschließend wird die Steckerhülse mit einer üblichen Druckschraube verschraubt, womit das elektrische Kabel fixiert ist.

Aufgrund des etwas größeren Durchmessers der Ummantelung der elektrischen Einzelleiter gegenüber dem Durchmesser der Stift- oder Buchsenkontakte, werden die steckseitigen Enden bei der Fixierung innerhalb der Steckerhülse vorteilhaft in Richtung des Zentrums ausgerichtet. Dadurch wird beim Steckvorgang stets ein gewisser Druck auf die Kontakte im Gegenstecker ausgeübt.
Je nach Anwendungsfall kann die Steckerhülse aus einem elektrisch leitenden metallischen oder einem nichtleitenden Material gefertigt sein.

### Ausführungsbeispiel

Ein Ausführungsbeispiel der Erfindung ist in der Zeichnung dargestellt und wird im folgenden näher erläutert. Es zeigen:
- Fig.1: einen Steckverbinder mit einem elektrischen Kabel in einer auseinandergezogenen Darstellung,
- Fig.2: einen Trägerkörper in isometrischer Darstellung, und
- Fig.3: eine Steckverbinderhülse in einer geschnittenen Darstellung.

In der Fig.1 ist in ein Steckverbinder 1 in einer auseinandergezogenen, isometrischen Darstellung gezeigt, der aus einer Steckerhülse 3, einem Trägerkörper 30, einem Dichteinsatz 7 mit einem Gleitring 9 und einer Druckschraube 5 gebildet ist.
Die Steckerhülse besteht aus Steckerteilen 10, 15, die auf eine innenliegende Trägerhülse 20 aufgesetzt sind.
Mittels der Druckschraube 5, die auf die Steckerhülse 3 aufgeschraubt wird, wird das innerhalb des Dichteinsatzes 7 eingeschobene elektrische Kabel 44 mit den elektrischen Einzelleitern 46 fixiert.
Der auf den Dichteinsatz 7 aufzuschiebende Gleitring 9 ist zur Übergabe des Abschirmpotenzials eines abgeschirmten Kabels vorgesehen, wenn eine Abschirmung (hier nicht gezeigt) innerhalb des Schlitzes 8 zusammengeführt mit dem metallischen Gleitring kontaktiert, und der Gleitring 9 das Abschirmpotenzial über die elektrisch leitende Druckschraube 5 und die Steckerhülse 3 an einen Gegenstecker weiterleitet.
Zusätzlich ist eine Gummidichtung 19 am Bund 16 zur Abdichtung der Verschraubung der Druckschraube mit dem Steckerteil 15 vorgesehen.

In dem Trägerkörper 30 sind die jeweils mit einem elektrischen Einzelleiter 46 vercrimpten Stift- oder Buchsenkontakte 40 in Kontaktkammern 31 eingefügt.

In der Fig. 2 ist der innerhalb der Steckerhülse 3 aufzunehmende Trägerkörper 30 vereinzelt dargestellt. Der Trägerkörper ist als zylinderförmiger Körper mit zwei unterschiedlichen Durchmessern 35, 36 und hier vier axial ausgerichteten Kontaktkammern 31 versehen, die kreisförmig und gleichmäßig voneinander beabstandet angeordnet sind.
Die halboffenen, länglichen Kontaktkammern 31 sind in ihrem Durchmesser auf die Ummantelung der aufzunehmenden elektrischen Einzelleiter 46 bzw. die daran angecrimpten Stift- oder Buchsenkontakte 40 angepasst, so dass diese bei der Montage zumindest provisorisch in den Kontaktkammern 31 gehalten werden, bis der Trägerkörper 30 in die Steckerhülse 20 eingefügt ist.
Für eine passgenaue Anordnung der Stift- oder Buchsenkontakte ist in jeder Kontaktkammer eine Positionierungsausnehmungen 32 vorgesehen, in die entsprechend an den Stift- oder Buchsenkontakten 40 angeformte Positionierungsvorsprünge 42 einsetzbar sind.

Die Fig. 3 zeigt eine aufgeschnittene Darstellung der hier metallisch ausgeführte Steckerhülse 3 mit zwei Steckerteilen 10, 15 die gegeneinander verdrehbar auf einer nichtleitenden Trägerhülse 20 angeordnet sind.
Dabei ist das anschlussseitige Steckerteil 15 fest mit der Trägerhülse 20 verbunden, während das zur Steckseite weisende Steckerteil 10 auf der Trägerhülse 20 drehbar aber durch einen Bund 21 an der Trägerhülse unverlierbar gehalten ist.
Beide Steckerteile weisen ein Außengewinde 12, 17 auf sowie einen Bund 11, 21 mit einer aufgesetzten Rändelausführung.
Während das zur Steckseite weisende Außengewinde 12 zur Verbindung mit einem Gegenstecker vorgesehen ist, ist das Außengewinde 17 zur Fixierung mit der Druckschraube 5 vorgesehen.
Beim Verschrauben mit der Druckschraube 5 wird der elastische Dichteinsatz 7 gegen die Innenwandung der Druckschraube gedrückt, wobei das im Dichteinsatz geführte elektrische Kabel 44 kraftschlüssig beaufschlagt wird und den Steckverbinder gegen Umwelteinflüsse schützt.
Weiterhin sind an dem elastischen Dichteinsatz 7 vier kurze Anformungen vorgesehen, die in Eingriff mit in der Trägerhülse 20 vorgesehenen Ausnehmungen29 stehen, so dass beim Verschrauben der Druckschraube 5 auf der Steckerhülse 3, der Dichteinsatz 7 verdrehsicher gegenüber der Steckerhülse fixiert ist.

Auf der Innenwand der Trägerhülse 20 sind hier zwei von vier Längsrippen 24 erkennbar, mittels derer die Stift- oder Buchsenkontakte 40 bei der Steckermontage positionsgenau in den Kontaktkammern 31 fixiert werden, wenn der Trägerkörper 30 in der Trägerhülse 20 eingefügt ist. Und zwar so weit, bis die beiden Anschlagkanten 28 der Trägerhülse und die Anschlagkante 34 des Trägerkörpers aneinander berühren.

Dabei sind die Längsrippen 24, beginnend an einer Anschlagkante 28 im hier oberen Drittel der Trägerhülse 20, für eine beginnende Positionierung der elektrischen Kontakte, schräg angeformt.

Eine weitere Längsrippe 27 im Steckbereich der Trägerhülse20 ist zur Polarisierung mit einem entsprechenden Gegenstecker vorgesehen.

Weiterhin werden die steckseitigen Enden der elektrischen Kontakte 40 wegen des größeren Durchmessers der Ummantelung der elektrischen Leiter gegenüber dem eigentlichen Durchmesser der elektrischen Kontakte 40, innerhalb der parallel verlaufenden Kontaktkammern 31 leicht schräg verlaufend zum Zentrum hin ausgerichtet, was sich äußerst positiv auf die Kontaktierungseigenschaften von Stift- und Buchsenkontakt auswirkt.

## Patentansprüche

1. Steckverbinder zum Anschluss für mehradrige konfektionierte elektrische Leiter, bei denen ein Ende der elektrischen Einzelleiter bereits fest mit einem Stift- oder Buchsenkontakt verbunden ist, wobei die Stift - oder Buchsenkontakte (40) mit den elektrischen Einzelleitern (46) in halb offene und längs eines Trägerkörpers (30) ausgerichtete Kontaktkammern (31) eingefügt sind, **dadurch gekennzeichnet,**
**dass** der Trägerkörper (30) in eine ihn umgebende Steckerhülse (3) eingefügt ist, wobei die Steckerhülse (3) aus einem ersten Steckerteil (10) und einem zweiten Steckerteil (15) gebildet ist, die auf einer beidseitig offenen Trägerhülse (20) angeordnet sind, und
**dass** die in den Kontaktkammern (31) des Trägerkörpers (30) ausgerichteten Stift- oder Buchsenkontakte (40) mittels in der Trägerhülse (20) entsprechend angeordneter Längsrippen (24) fixiert sind.

2. Steckverbinder nach Anspruch 1, **dadurch gekennzeichnet,**
**dass** die Steckerhülse (3) zweiteilig ausgeführt ist, wobei ein zur Steckseite weisendes erstes Steckerteil (10) frei auf der Trägerhülse (20) drehbar ist und mittels eines Bundes (21) gehalten ist, und
**dass** das zur Kabelanschlussseite weisendes zweite Steckerteil (15) fest mit der Trägerhülse (20) verbunden ist.

3. Steckverbinder nach Anspruch 1 oder 2, **dadurch gekennzeichnet,**
**dass** die Trägerhülse (20) nach innen weisende, axial ausgerichtete und erhabene Längsrippen (24) aufweist.

4. Steckverbinder nach einem der vorstehenden Ansprüche, **dadurch gekennzeichnet,**
**dass** die kreisförmig um den Trägerkörper (30) herum angeordneten Kontaktkammern (31) farbliche Markierungen aufweisen.

5. Steckverbinder nach einem der vorstehenden Ansprüche, **dadurch gekennzeichnet,**
**dass** die elektrischen Kontakte (40) mittels daran angeformten Positionierungsvorsprüngen (42) in einer Positionierungsausnehmung (32) in der Kontaktkammer (31) positioniert sind.

## Claims

1. A plug connector for the connection of multicore assembled electrical conductors in which one end of the electrical single conductors is already firmly connected with a pin or bushing contact, the pin or bushing contacts (40) being inserted with the electrical single conductors (46) in half-open contact chambers (31) which are oriented along a carrier body (30), **characterized in that**
the carrier body (30) is inserted in a plug socket (3) surrounding it, the plug socket (3) being formed of a first plug part (10) and a second plug part (15) which are arranged on a carrier sleeve (20) that is open on both sides, and that
the pin or bushing contacts (40) oriented in the contact chambers (31) of the carrier body (30) are fixed in place by means of longitudinal ribs (24) correspondingly arranged in the carrier sleeve (20).

2. The plug connector according to claim 1, **characterized in that**
the plug socket (3) is of a two-part configuration, a first plug part (10) facing the plug-in side being freely rotatable on the carrier sleeve (20) and being held by means of a collar (21), and that
the second plug part (15) facing the cable connection side is firmly connected with the carrier sleeve (20).

3. The plug connector according to claim 1 or 2, **characterized in that**
the carrier sleeve (20) includes inwardly facing, axially oriented and raised longitudinal ribs (24).

4. The plug connector according to any of the preceding claims, **characterized in that**
the contact chambers (31) arranged circularly around the carrier body (30) have coloured markings.

5. The plug connector according to any of the preceding claims, **characterized in that**
the electrical contacts (40) are positioned in a positioning recess (32) in the contact chamber (31) by means of positioning projections (42) formed integrally with the electrical contacts (40).

## Revendications

1. Connecteur à fiches pour la connexion de conducteurs électriques confectionnés multifilaires, dans lesquels une extrémité du conducteur individuel électrique est déjà reliée de manière solidaire à un contact mâle ou femelle, les contacts mâles ou femelles (40) étant insérés avec les conducteurs électriques individuels (46) dans des chambres de contact (31) semi-ouvertes et orientées le long d'un corps de support (30), **caractérisé en ce que**
le corps de support (30) est inséré dans une douille de connexion (3) qui l'entoure, la douille de connexion (3) étant réalisée à partir d'une première pièce de connexion (10) et d'une deuxième pièce de connexion (15) qui sont agencées sur une douille de support (20) ouverte des deux côtés, et
**en ce que** les contacts mâles ou femelles (40) orientés dans les chambres de contact (31) du corps de support (30) sont fixés au moyen de nervures longitudinales (24) agencées de manière correspondante dans la douille de support (20).

2. Connecteur à fiches selon la revendication 1, **caractérisé en ce que**
la douille de connexion (3) est réalisée en deux pièces, une première pièce de connexion (10) orientée vers le côté d'enfichage étant librement rotative sur la douille de support (20) et étant maintenue au moyen d'une collerette (21), et
**en ce que** la deuxième pièce de connexion (15) orientée vers le côté de raccordement de câble est reliée de manière solidaire à la douille de support (20).

3. Connecteur à fiches selon la revendication 1 ou 2, **caractérisé en ce que** la douille de support (20) présente des nervures longitudinales (24) en relief tournées vers l'intérieur et orientées de manière axiale.

4. Connecteur à fiches selon l'une des revendications précédentes, **caractérisé en ce que**
les chambres de contact (31) agencées de manière circulaire autour du corps de support (30) présentent des repères colorés.

5. Connecteur à fiches selon l'une des revendications précédentes, **caractérisé en ce que**
les contacts électriques (40) sont positionnés au moyen de saillies de positionnement (42) moulées avec ceux-ci dans un évidement de positionnement (32) dans la chambre de contact (31).
